# EUROPÄISCHE PATENTSCHRIFT

(11) **EP 1 652 776 B1**
(45) Veröffentlichungstag und Bekanntmachung des Hinweises auf die Patenterteilung: **07.05.2008**
(21) Anmeldenummer: 05017570.2
(22) Anmeldetag: 12.08.2005
(51) Int. Cl.: B65D 1/02, B07C 5/12

(54) **Verfahren zur Erkennung des Typs von Flaschen**
Method of recognising types of bottles
Procédé pour la reconnaissance de types de bouteilles

(30) Priorität: 29.10.2004 DE 102004052942
(43) Veröffentlichungstag der Anmeldung: 03.05.2006
(73) Patentinhaber: Warsteiner Brauerei Haus Cramer KG, 59581 Warstein (DE)
(72) Erfinder: Nösner, Thomas, 33106 Paderborn (DE)
(74) Vertreter: Graefe, Jörg

(56) Entgegenhaltungen:
- EP-A- 0 489 267
- EP-A- 0 869 067
- DE-A1- 10 149 239
- DE-U- 1 921 885
- US-A- 1 623 459
- US-A- 1 650 440
- US-A- 4 941 573

## Beschreibung

Die Erfindung betrifft ein Verfahren zur Erkennung des Typs von Flaschen, insbesondere von Mehrweggetränkeflachen, mit einem Flaschenbauch, einem Flaschenhals, der sich an den Flaschenbauch anschließt, und einer Mündungseichel, die sich an den Flaschenhals anschließt, wobei die Flasche zumindest ein Merkmal zur Erkennung des Flaschentyps (Erkennungsmerkmal) aufweist.

Das in Deutschland hergestellte Bier wird insbesondere nach der Einführung des Einwegpfands zu großen Teilen in Mehrwegpfandflaschen abgefüllt. In der Vergangenheit waren dabei die standardisierten 0,33 l - Lux-Flaschen oder die 0,5-NRW-Flaschen weit verbreitet. Flaschen dieses Flaschentyps wurden von Brauereien in der ganzen Bundesrepublik zur Abfüllung von Bier verwendet. Die von dem Verbraucher geleerten Pfandflaschen werden u. a. über den Getränkehandel zurück an die verschiedenen Brauereien geliefert. Die Rücklieferung erfolgt dabei in Flaschenkästen. Die gebrauchten Flaschen werden dann in der Brauerei gereinigt und geprüft, um anschließend wieder mit Bier befüllt zu werden.

Schon in der Vergangenheit gab es jedoch verschiedene Brauereien, die nicht den weit verbreiteten 0,33 Lux-Flaschentyp oder den 0,5 I-NRW-Flaschentyp verwendet haben, sondern individuelle Flaschen zur Abfüllung des Biers verwendet haben. Beliebt waren insbesondere Bügelverschlussflaschen, grün gefärbte Flaschen oder Flaschen mit einer anderen Höhe. Sofern solche Flaschen in den Mehrwegkreislauf gelangten, mussten diese Flaschen in den Brauereien aussortiert werden. Dazu werden die Flaschen nach der Anlieferung auf ihre Farbe, ihren Verschlusstyp oder ihre Höhe hin untersucht. Flaschen die nicht dem vorgegebenen Typ entsprechen, werden aussortiert.

Die Identifikation des Flaschentyps konnte erfolgen, während die Flaschen in einem Flaschenkasten stehen. Dazu waren Kameras und Ultraschallsensoren senkrecht über dem Flaschenkasten angeordnet, die aus dieser Perspektive den Verschlusstyp, die Farbe und die Höhe der Flasche ermitteln konnten.

In der jüngeren Vergangenheit sind von verschiedenen Brauereien Flaschentypen eingeführt worden, die der äußeren Gestalt nach zwar dem Flaschentyp einer anderen Brauerei entsprechen, jedoch ein individuelles auf die Brauerei hinweisendes Merkmal (zum Beispiel einen Schriftzug oder ein Emblem) tragen. Diese Flaschen lassen sich anhand der herkömmlichen Merkmale (Farbe des Glases, Höhe der Flasche und Verschlusstyp) nicht identifizieren. Problematisch ist dabei insbesondere, dass die individuellen Merkmale zumeist am Flaschenbauch oder an einem Schulterbereich zwischen dem Flaschenbauch und dem Flaschenhals angeordnet sind. Zur Identifikation dieser Flaschen müssen diese Flaschen derzeit aus dem Flaschenkasten entnommen werden und auf das individuelle Merkmal der Brauerei untersucht werden. Selbst wenn man diesen Identifikationsschritt automatisieren könnte, wäre er sehr aufwändig, da dazu die Flasche aus dem Flaschenkasten entnommen werden muss.

Außerdem sind Flaschen der eingangs genannten Art aus der Druckschrift mit der Veröffentlichungsnummer EP 0 869 067 A1 bekannt geworden, bei denen ein Erkennungsmerkmal in einem an die Mündungseichel angrenzenden Bereich des Flaschenhalses angeordnet ist und dass das Erkennungsmerkmal gleichförmig umlaufend oder mit einem umlaufenden gleichförmigen Muster ausgebildet ist. Das Erkennungsmerkmal ragt dabei seitlich über die Mündungseichel hervor, so dass es auch mit einer von oben auf die Flasche blickenden Kamera erkannt werden kann.

Eine Anregung für ein Verfahren zur Erkennung des Typs von Flaschen mit einem Erkennungsmerkmal, das nicht mit einer von oben auf die Flasche blickenden Kamera erkennbar ist, gibt die genannte Druckschrift jedoch nicht.

Hier setzt die vorliegende Erfindung an.

Der Erfindung liegt die Aufgabe zugrunde, ein Verfahren zur Erkennung des Typs von Flaschen vorzuschlagen, deren Typ auch dann erkennbar ist, wenn der Flaschenbauch und der Schulterbereich der Flasche verdeckt sind und die auch von oben nicht erkennbar sind.

Diese Aufgabe wird erfindungsgemäß dadurch gelöst, dass mit einem Bildaufnahmemittel ein Bild von der Mündungseichel der Flasche mit einem Höhenwinkel von ca. -5° bis 40° aufgenommen wird, und dass mit einem Auswertemitteldas aufgenommene Bild ausgewertet wird, wobei das Bild der Flasche mit einem in einem Speicher hinterlegten Muster zur Erkennung des Typs der Flasche verglichen wird. Die Mündungseichel oder der unmittelbar an die Mündungseichel angrenzende Bereich des Flaschenhalses kann bei Flaschen erkannt werden, die in einem Kasten angeordnet sind. Möglich wäre dies auch bei Flaschen, die auf einer Förderstrecke transportiert beziehungsweise einem Erkennungsautomat zugeführt werden, bei der Führungselemente seitlich den Flaschenbauch oder den Schulterbereich des Flaschenhalses abdecken. Die Mündungseichel oder der an die Mündungseichel angrenzende Bereich des Flaschenhalses wird erfindungsgemäß von schräg oben unter einem Höhenwinkel von ca. zwischen -5° bis 40° aufgenommen und anschließend erkannt. Dazu kann das Bildaufnahmemittel seitlich oberhalb bezogen auf die Flasche angeordnet werden, um ein Bild von der Mündungseichel beziehungsweise von dem Flaschenhals aufzunehmen. Das aufgenommene Bild wird dann in einem Auswertemittel ausgewertet, wobei das Bild der Flasche mit einem in einem gespeicherten Muster zur Erkennung des Typs der Flasche verglichen wird.

Eine für das erfindungsgemäße Verfahren geeignete Flasche kann als Erkennungsmerkmal einen oder mehrere Wülste umfassen. Ebenso ist es möglich, dass als Erkennungsmerkmal ein oder mehrere umlaufende Vertiefungen oder Erhöhungen vorgesehen sind.

Die Flaschen können so gestaltet werden, dass das Erkennungsmerkmal ausschließlich an der Mündungseichel oder aber ausschließlich in dem an die Mündungseichel angrenzenden Bereich des Flaschenhalses angebracht ist.

Eine Flasche kann als Erkennungsmerkmal auch ein umlaufendes und gleichförmiges Muster, zum Beispiel aus Vertiefungen und Erhebungen aufweisen. Diese können im Bereich der Mündungseichel oder in dem Bereich des Flaschenhalses angeordnet sein, der an die Mündungseichel angrenzt.

Ausführungsbeispiele für Flaschen, die für das erfindungsgemäße Verfahren geeignet sind, sind anhand der Zeichnung näher beschrieben. Darin zeigt
- Fig. 1: die Mündungseichel und den Flaschenhals mit einem Erkennungsmerkmal einer erfindungsgemäßen Flasche,
- Fig. 2: eine Variante zu der Flasche gemäß Fig. 1,
- Fig. 3: eine Variante zu den Flaschen gemäß Fig. 1 und 2,
- Fig. 4: eine Variante zu den Flaschen gemäß Fig. 1 bis 3,
- Fig. 5: eine Variante zu den Flaschen gemäß Fig. 1 bis 4,
- Fig. 6: eine Variante zu den Flaschen gemäß Fig. 1 bis 5,
- Fig. 7 und 7a: eine Mündungseichel mit einem Erkennungsmerkmal und einem Flaschenhals einer erfindungsgemäßen Flasche,
- Fig. 8 und 8a: eine Variante zu der Flasche gemäß Fig. 7,
- Fig. 9 und 9a: eine Variante zu dem Ausführungsbeispiel gemäß Fig. 7 oder 8,
- Fig. 10 und 10a: eine Variante zu den Ausführungsbeispielen gemäß der Fig. 7 bis 9,
- Fig. 11 und 11a: eine Variante zu den Ausführungsbeispielen gemäß Fig. 7 bis 10 und
- Fig. 11b: einen Schnitt entlang der Linie Xlb-Xlb in Fig. 11a und
- Fig. 11c: eine Einzelheit aus Fig. 11a.

Die in den Figuren 1 bis 6 dargestellten Ausführungsbeispiele weisen eine Mündungseichel auf, die an ihrem oberen Ende einen Wulst zur Befestigung eines Kronkorkens aufweist. Dieser Wulst ist bei allen Flaschen, auch bei Flaschen, die aus dem Stand der Technik bekannt und mit einem Kronkorken verschließbar sind, gleich ausgebildet. Unterhalb der Mündungseichel 2 schließt sich der Flaschenhals 1 an. Zur Erkennung des Typs der Flasche ist an den Flaschenhälsen 1 jeweils ein Erkennungsmerkmal vorgesehen. Dieses Erkennungsmerkmal wird durch zwei Wülste 3 gebildet, die um den Flaschenhals umlaufen.

Die Flaschen gemäß der Figuren 1 bis 6 unterscheiden sich dadurch, dass der Abstand der Wülste 3 am Flaschenhals 1 unterschiedlich ist. Es ist dadurch möglich, die einzelnen Varianten der Flaschen voneinander zu unterscheiden.

Auch die Flaschen die in den Figuren 7 bis 10 dargestellt sind, weisen eine Mündungseichel 2 auf, an die sich ein Flaschenhals 1 anschließt. Der Flaschenhals 1 ist bei diesen Ausführungsbeispielen jedoch deutlich kürzer ausgebildet.

Das Erkennungsmerkmal für den Typ der Flasche ist bei den Ausführungsbeispielen gemäß der Fig. 7 bis 10 nicht am Flaschenhals 1 sondern an der Mündungseichel 2 vorgesehen. Es handelt sich dabei um umlaufende Vertiefungen 4 und einen Wulst 3.

Die Ausführungsbeispiele der Figuren 7 bis 10 unterscheiden sich dadurch, dass die Wülste 3 beziehungsweise die umlaufenden Vertiefungen 4 unterschiedlich breit ausgebildet sind.

Das in der Figur 11 beziehungsweise der Figur 11a, b und c dargestellte Ausführungsbeispiel entspricht im Wesentlichen einem der Ausführungsbeispiele gemäß der Figuren 7 bis 10. Das Ausführungsbeispiel gemäß der Figur 11 weist jedoch ein aus einem umlaufenden gleichförmigen Muster aus Kalotten gebildetes Erkennungsmerkmal auf. Bei diesem Erkennungsmerkmal handelt es sich um kalottenförmige Vertiefungen 5 in einer umlaufenden Vertiefung 4.

## Patentansprüche

1. Verfahren zur Erkennung des Typs von Flaschen, insbesondere Mehrweggetränkeflaschen, mit einem Flaschenbauch, einem Flaschenhals (1), der sich an den Flaschenbauch anschließt, und einer Mündungseichel (2), die sich an den Flaschenhals (1) anschließt, wobei die Flasche zumindest ein Merkmal zur Erkennung (Erkennungsmerkmal 3, 4) des Flaschentyps aufweist, wobei das Erkennungsmerkmal (3, 4) an der Mündungseichel (2) oder in einem an die Mündungseichel (2) angrenzenden Bereich des Flaschenhalses (1) angeordnet ist und das das Erkennungsmerkmal (3, 4) gleichförmig umlaufend oder mit einem umlaufendem gleichförmigem Muster (5) ausgebildet ist, wobei mit einem Bildaufnahmemittel ein Bild von der Mündungseichel (2) der Flasche mit einem Höhenwinkel von ca. -5° bis 40° aufgenommen wird und wobei mit einem Auswertemittel das aufgenommene Bild ausgewertet wird, wobei das Bild der Flasche mit einem in einem Speicher hinterlegten Muster zur Erkennung des Typs der Flasche verglichen wird,
**dadurch gekennzeichnet,**
**dass** die Flasche in einem Flaschenkasten angeordnet ist.

## Claims

1. Method for identifying the type of bottle, in particular returnable drinks bottle, having a bottle body, a bottle neck (1) which adjoins the bottle body, and a mouthpiece collar (2) which adjoins the bottle neck (1), with the bottle having at least one feature for identifying (identifying feature 3, 4) the bottle type, with the identifying feature (3, 4) being arranged on the mouthpiece collar (2) or in a region of the bottle neck (1) which is adjacent to the mouthpiece collar (2) and the identifying feature (3, 4) being formed uniformly circumferentially or with a circumferential, uniform pattern (5), with an image of the mouthpiece collar (2) of the bottle being recorded at an elevation angle of approximately -5° to 40° by an image-recording means, and with the recorded image being evaluated by an evaluation means, with the image of the bottle being compared with a pattern, which is stored in a memory, for the purpose of identifying the type of bottle, **characterized in that** the bottle is arranged in a bottle crate.

## Revendications

1. Procédé pour reconnaître des types de bouteilles, notamment des bouteilles consignées, comprenant un corps de bouteille, un goulot de bouteille (1), qui se raccorde au corps de bouteille, et un col (2) qui se raccorde au goulot de bouteille (1), la bouteille présentant au moins une caractéristique pour reconnaître (caractéristique de reconnaissance 3, 4) le type de bouteille, la caractéristique de reconnaissance (3, 4) étant disposée sur le col (2) ou dans une région du goulot de bouteille (1) adjacente au col (2), et la caractéristique de reconnaissance (3, 4) étant réalisée de manière uniforme sur la circonférence ou avec un motif uniforme circonférentiel (5), une image du col (2) de la bouteille étant enregistrée avec un moyen d'enregistrement d'image suivant un angle en hauteur d'environ -5° à 40°, et l'image enregistrée étant analysée avec un moyen d'analyse, l'image de la bouteille étant comparée à un motif consigné dans une mémoire pour reconnaître le type de bouteille,
**caractérisé en ce que**
la bouteille est disposée dans une caisse à bouteilles.
